# EUROPÄISCHE PATENTSCHRIFT

(11) **EP 0 947 664 B1**
(45) Veröffentlichungstag und Bekanntmachung des Hinweises auf die Patenterteilung: **25.08.2004**
(21) Anmeldenummer: 99104296.1
(22) Anmeldetag: 03.03.1999
(51) Int. Cl.: E21B 17/07, E21B 19/08

(54) **Verfahren zum Überwachen einer teleskopierbaren Bohrstange und Schutzvorrichtung für eine teleskopierbare Bohrstange**
Method for monitoring a telescopic drill string and a protection device for a telescopic drill string
Procédé de controle d'une tige de forage télescopique et dispositif de protection d'une tige de forage télescopique

(30) Priorität: 28.03.1998 DE 19813902
(43) Veröffentlichungstag der Anmeldung: 06.10.1999
(73) Patentinhaber: BAUER Maschinen GmbH, 86529 Schrobenhausen (DE)
(72) Erfinder: Bauer, Sebastian Dr., 81667 München (DE); Fröhlich, Hans-Jürgen, 86529 Schrobenhausen (DE); Harthauser, Werner, 86637 Wertingen (DE)
(74) Vertreter: Wunderlich, Rainer, Dipl.-Ing.

(56) Entgegenhaltungen:
- DE-A- 19 626 223
- US-A- 5 630 477

## Beschreibung

Die Erfindung betrifft ein Verfahren zum Überwachen des bestimmungsgemäßen Verhaltens einzelner Rohre einer teleskopierbaren Bohrstange (Kellystange) beim Hochziehen der auseinandergezogenen Rohre, wobei das äußere, obere Rohr anfangs an einer Drehantriebs-Halteeinrichtung abgestützt ist und das Hochziehen mit dem inneren, unteren Rohr beginnt, welches jedes weitere Rohr nach einem jeweiligen festgelegten Hubweg mitnimmt.

Die Erfindung betrifft weiterhin eine Schutzvorrichtung für eine teleskopierbare Bohrstange, die ein inneres Rohr zum Tragen eines Bohrwerkzeugs, ein äußeres Rohr, in dem das innere Rohr zwischen zwei Anschlägen axial beweglich geführt und in einer Verriegelungsstellung drehfest festlegbar ist, einen Drehantrieb für die Bohrstange, der am äußeren Rohr angreift und mittels einer Drehantriebs-Halteeinrichtung heb- und senkbar ist, und eine mit dem inneren Rohr verbundene Bohrstangen-Trageinrichtung zum Anheben und Absenken der Bohrstange aufweist.

Derartige teleskopierbare Bohrstangen, die als Kelly-Stangen bekannt sind, sind beispielsweise im Firmenprospekt Bauer: Großdrehbohrgeräte-Kellystangen (Veröffentlichungshinweis: 905.518.2 11/94) oder der US 5,630,477 beschrieben. Sie werden beim Drehbohren mit Drehbohrgeräten zum Erstellen von Bohrungen im Erdreich verwendet. Eine solche Bohrstange enthält zumindest zwei ineinander angeordnete und teleskopierbare Rohre, die zur Drehmomentenübertragung von dem am Drehbohrgerät gelagerten Drehantrieb auf das Bohrwerkzeug drehfest miteinander verbunden sind, und die sich mit fortschreitender Bohrtiefe teleskopartig auseinanderziehen können. Dies ist aus dem Stand der Technik hinlänglich bekannt, so daß die darauf gerichteten nachfolgenden Ausführungen lediglich in kurzer Form auf Aufbau und Betriebsweise der Bohrstange eingehen, soweit dies zum Verständnis der Erfindung erforderlich ist.

Das innere Rohr der Bohrstange ist über ein Seil an einer Haupt- oder Kellywinde des Bohrgerätes befestigt. Zum Verlängern des Bohrgestänges beim Abbohren fällt aufgrund des Eigengewichts der Kellyrohre das nächstfolgende Kellyrohr nach unten bis zu einem Anschlag. Beim anschließenden Verdrehen dieses äußeren Kellyrohres mit Hilfe des Drehantriebes wird es durch Eingriff von Riegelelementen in am Außenumfang des Innenrohres liegende Verriegelungstaschen mit diesem verriegelt und axial daran festgelegt, so daß über den an einem Mast des Bohrgerätes mittels einer Seilwinde vertikal verschiebbaren Drehantrieb eine axiale Druckkraft auf das Bohrgestänge und somit auf das Bohrwerkzeug aufgebracht werden kann.

Zum Entleeren des Bohrwerkzeugs und dessen Anheben aus dem Bohrloch müssen die teleskopierten, miteinander verriegelten Kellyrohre wieder eingezogen werden. Dazu wird zunächst das äußere Kellyrohr über den Drehantrieb geringfügig in die entgegengesetzte Bohrrichtung gedreht, damit sich die beiden oder mehreren miteinander verriegelten Kellyrohre aus ihrer Verriegelungsstellung bewegen. Mit dem Hauptseil, das stets am Oberende des inneren bzw. innersten Kellyrohres befestigt ist, können die Kellyrohre hochgezogen werden. Bei diesem Hochziehen der Kellyrohre kann der Fall eintreten, daß sich das nächstäußere Kellyrohr mit dem inneren Kellyrohr, das gerade angehoben wird, verklemmt und somit auch schon hochgezogen wird, obwohl das innere Kellyrohr noch nicht am axialen Endanschlag am umgebenden Kellyrohr anliegt. Dies ist aufgrund eines Spiels zwischen den Kellyrohren und sich zufällig verändernder Reibungsverhältnisse in den verschiedenen Kellyrohren möglich.

Wenn das nächstäußere Kellyrohr mit dem jeweils inneren Kellyrohr aufgrund einer solchen Verklemmung mitgenommen wird, so besteht eine Gefahr für die Kellystange und den Drehantrieb, da die aufgrund von Reibkräften hochgezogenen Kellyrohre plötzlich den Reibschluß überwinden und bis zum jeweiligen Anschlag herabfallen können. Dieses Durchfallen kann zu Schäden am Drehantrieb führen, weil ein Kellyrohr dabei mehrere Meter im freien Fall bis zum untersten Anschlag durchfällt und dieser gewichtsbedingte Impuls über die Kellystange direkt auf den Drehantrieb übertragen wird.

Wenn sich beim Bohren die gesamte Kellystange mit den einzelnen Kellyrohren im Bohrloch befindet, hat die Bedienperson keine Sichtmöglichkeit, um das ordnungsgemäße Einfahren der ineinanderliegenden Kellyrohre zu überwachen. Somit macht sich ein Verhaken oder Verklemmen der Kellyrohre erst dann bemerkbar, wenn ein Kellyrohr durchfällt und der Impuls über den Drehantrieb auf das Bohrgestänge und den Mast des Bohrgeräts übertragen wird.

Zum Verhindern von Schäden infolge dieses Durchfallens eines Kellyrohres ist es im Stand der Technik bekannt, daß die Drehantriebe oder die Kellytöpfe, welche die obere Auflage der Kellystange am Drehantrieb bilden, eine Schutzeinrichtung aufweisen, die entweder aus Federpaketen oder aus einer Kombination aus Federpaketen mit Dämpferelementen bestehen kann. Damit können auftretende Stöße zwar gedämpft, jedoch nicht verhindert werden.

Zum Verhindern des Durchfallens ist aus der DE 196 26 223 A1. ferner eine Kellystangen-Bohrvorrichtung bekannt, bei der durch eine Verriegelungseinrichtung ein Kellyrohr nur freigegeben wird, wenn das jeweils innenliegende Kellerohr im vollständig eingefahrenen Zustand ist.

Der Erfindung liegt die **Aufgabe** zugrunde, ein Verfahren zur Überwachung einer teleskopierbaren Bohrstange anzugeben, so daß ein unerwünschtes Durchfallen von einzelnen Rohren beim Hochziehen der Bohrstange vermieden werden kann.

Es ist eine weitere **Aufgabe** der vorliegenden Erfindung, eine oben angegebene Schutzvorrichtung für eine teleskopierbare Bohrstange zu schaffen, mit der die Bedienperson erkennen kann, ob sich beim Hochziehen der Kellystange ein Kellyrohr verklemmt hat und somit beim unerwarteten Lösen der Verklemmung die Gefahr des Durchfallens eines Kellyrohres besteht.

Erfindungsgemäß wird die erstgenannte Aufgabe dadurch gelöst, daß bei einem eingangs genannten Verfahren erfindungsgemäß eine für die Drehantriebs-Halteeinrichtung erforderliche Haltekraft gemessen wird und mit der theoretischen Zugkraft aufgrund des Gewichts der Rohre verglichen wird, wobei die Zugkraft anfangs durch das Gesamtgewicht der Rohre bestimmt und in Abhängigkeit vom zurückgelegten Hubweg sukzessive um das Gewicht zumindest eines weiteren Rohres vermindert wird, und daß ein Signal erzeugt wird, wenn die gemessene Haltekraft um einen bestimmten Wert unter die dem jeweiligen Hubweg entsprechende Zugkraft fällt.

Die erstgenannte Aufgabe wird auch dadurch gelöst, daß bei einem eingangs genannten Verfahren eine Hubkraft zum Hochziehen der Rohre in Abhängigkeit vom erfaßten Hubweg gemessen und mit einer theoretischen Zugkraft aufgrund des Gewichts der Rohre verglichen wird, wobei die Zugkraft anfangs von dem Gewicht des unteren Rohres bestimmt und in Abhängigkeit vom zurückgelegten Hubweg sukzessive durch Addition des Gewichts zumindest eines weiteren Rohres erhöht wird, und daß ein Signal erzeugt wird, wenn die gemessene Hubkraft die dem jeweiligen Hubweg entsprechende Zugkraft um einen bestimmten Wert übersteigt. Auf diese Weise kann über eine einfache Kraftmessung und durch einen Vergleich mit einer gespeicherten oder sofort zu berechnenden Gewichtskraft zumindest eines Rohres eine Aussage über den Zustand der Rohre der Bohrstange bei ihrem Hochziehen getroffen werden.

Dies ist eine alternative Lösungsmöglichkeit, die ein vergleichbar gutes Ergebnis liefert.

Diese Lösungen basieren auf dem Grundgedanken, eine Zuordnung zwischen einem zurückgelegten Hubweg zu einer erwarteten Gewichtsänderung vorzunehmen, und beim Hochziehen durch eine Seilwegmessung und eine Gewichtsmessung und eine Übereinstimmung oder Abweichung mit den vorgegebenen Werten festzustellen.

Vorzugsweise wird das Signal in eine Warnmeldung für eine Bedienperson umgesetzt. Dann kann die Bedienperson auch ohne Sichtkontakt zu der Bohrstange rechtzeitig notwendige Handlungen vornehmen, um die Bohrstange vor Beschädigungen zu schützen.

In einer zweckmäßigen Ausgestaltung des Verfahrens werden die Ausgangspositionen der Drehantriebs-Halteeinrichtung und der Bohrstange bestimmt und für eine Null-Einstellung der Hubwegmessung vor dem Hochziehen der Bohrstange verwendet. Damit kann das Verfahren universell eingesetzt werden und erlaubt stets eine genaue Überwachung der auftretenden Kräfte.

Die zweitgenannte Aufgabe wird dadurch gelöst, daß eine eingangs genannte Schutzvorrichtung für eine teleskopierbare Bohrstange erfindungsgemäß eine Meßeinrichtung zum Erfassen der Hub- oder Zugkraft F₁ zwischen der Bohrstangen-Trageinrichtung und der Bohrstange und/oder eine Meßeinrichtung zum Erfassen der Haltekraft F₂ zwischen der Drehantriebs-Halteeinrichtung und dem Drehantrieb aufweist, wobei ein Vergleicher vorgesehen ist, der beim Hochziehen der Bohrstange die Kraft F₁ und/oder die Kraft F₂ mit einer theoretischen Gewichtskraft aufgrund der Anzahl der in Abhängigkeit vom Hubweg jeweils zu tragenden Rohre vergleicht und ein Signal erzeugt, wenn die Kraft F₁ und/oder die Kraft F₂ um einen bestimmten Wert von der jeweils zu tragenden theoretischen Gewichtskraft abweicht.

Vorteilhafte Ausgestaltungen der Erfindung sind in den Unteransprüchen angegeben.

Eine einfache und dennoch betriebssichere Ausgestaltung besteht darin, daß die Bohrstangen-Trageinrichtung und die Drehantriebs-Halteeinrichtung jeweils eine Winde mit einem Tragseil aufweist. An der Winde oder dem Zugseil kann auf einfache Weise eine Seilbewegung bzw. Hubwegveränderung erfaßt werden. Jedoch kann auch insbesondere die Drehantriebs-Halteeinrichtung von einer hydraulisch betätigbaren KolbenZylindereinheit angetrieben werden.

Zweckmäßigerweise messen die Meßeinrichtungen die Zugkräfte F₁, F₂ in den Tragseilen. Dazu können die unterschiedlichsten Meßsensoren verwendet werden.

Wenn das Signal als Warnsignal auf eine Anzeige für eine Bedienperson übertragen wird, so kann bei Bedarf sofort eine Betätigung der Steuerung für das Anheben und Absenken der Bohrstange, beispielsweise eine Betätigung der Seilwinde, vorgenommen werden, um eine mögliche Beschädigung zu vermeiden.

Statt einer Handbetätigung kann das Signal bzw. das Warnsignal auch einer Steuerung für das Hochziehen der Bohrstange zum automatischen Ausführen einer Aktion zugeführt werden, wobei insbesondere eine Sicherheitsbetätigung wie beispielsweise ein nochnaliges Absenken der Bohrstange zum Lösen einer Verklemmung vorgenommen werden kann.

Die Anzeigemöglichkeit für den Fahrer oder die Bedienperson kann auch darauf basieren, daß die am Drehantrieb anliegende Seilzugkraft F₂ gemessen und auch die Position des Drehantriebs längs des Bohrmastes über eine Seillängenmessung festgestellt wird. Die Kraft F₂ wird mit der Kraft F₁ verglichen, die je nach Länge des Kellyseils F₁ bestimmte Werte erreichen darf. Ergibt sich aufgrund der Seillängenmessung am Trag- oder Kellyseil, daß nur das innerste Rohr vom Kellyseil getragen wird, so kann damit rechnerisch die Kraft F₁ ermittelt werden, da das Gewicht jedes einzelnen Rohres bekannt ist. Diese rechnerisch ermittelte Kraft wird mit der über die Seilzugmeßeinrichtung gemessenen Kraft F₁ verglichen und in Abhängigkeit von der Kraft F₂ und der Seillängenmesung am Seil F₂ verglichen. Bei einer einen festgelegten Wert übersteigenden Differenz der gemessenen Kraft F₁ gegenüber der errechneten Kraft F₁ erscheint im Fahrerhaus des Bohrgerätes eine Warnmeldung, woraufhin die Bedienperson ein Durchfallen der Kellyrohre verhindern kann, indem sie beispielsweise die Kellystange wieder ausfahren läßt (d. h. ein Absenken über das Kellyseil), so daß sich das unerwünschte Verklemmen wieder lösen kann, bevor ein erneutes Zusammenschieben der teleskopierbaren Kellyrohre (d. h. Anheben über das Kellyseil) ausgeführt wird.

Nachfolgend wird die Erfindung anhand eines Ausführungsbeispiels einer erfindungsgemäßen Schutzvorrichtung unter Bezugnahme auf Zeichnungen näher erläutert. Es zeigt:
- Fig. 1: in einer Seitenansicht eine teleskopierbare Bohrstange mit einem Drehantrieb;
- Fig. 2: in einer Seitenansicht in vergrößerter Darstellung den Drehantrieb mit einer partiell und geschnitten dargestellten Bohrstange;
- Fig. 3: in einer Seitenansicht ein Drehbohrgerät in Gesamtdarstellung; und
- Fig. 4: in einer Seitenansicht ein Drehbohrgerät mit teleskopierter Bohrstange.

Eine teleskopierbare Bohr- oder Kellystange 1 mit an sich bekanntem Aufbau enthält beispielhaft ein inneres Rohr 2, das auch eine Stange sein kann (siehe Fig. 2), an dessen Oberende ein Kellyauge 3 zum Befestigen eines Tragseils 4 und an dessen Unterende ein Bohrwerkzeug 5 angebracht ist. Das innere Rohr 2 ist in einem mittleren Rohr 6 durch (nicht dargestellte) Mitnehmerleisten axial verschiebbar geführt und gleichzeitig drehfest gelagert und somit in bekannter Weise teleskopierbar. Das mittlere Rohr 6 wiederum ist in einem äußeren Rohr 7 in gleicher Weise aufgenommen. Das äußere Rohr 7 ist in einem Durchgang eines Kraftdrehkopfes 8 eines Drehantriebs 9 axial verschiebbar aufgenommen und über einen Mitnehmerring 10 des Kraftdrehkopfes 8 und zugeordnete Mitnehmerleisten am Umfang des äußeren Rohres 7 rotatorisch antreibbar. Der Kraftdrehkopf 8 ist mittels eines Getriebeschlittens 11 an einem Mast 12 (siehe Fig. 3) eines Drehbohrgerätes 13 verschiebbar gelagert und mittels eines Seiles 14 und einer Seilwinde 15 über die Länge des Mastes 12 auf- und abbewegbar. Der Mast 12 ist an einem verfahrbaren Geräteträger 16 gelagert, der eine Kabine 17 für eine Bedienperson aufweist.

Die einzelnen Rohre 2, 6, 7 weisen obere und untere Endanschläge auf, die ihren Verschiebe- oder Teleskopierweg bei ihren relativen axialen Bewegungen begrenzen. Durch gegenseitiges Verdrehen von jeweils zwei Rohren über den Drehantrieb können Verriegelungen eingerastet werden, so daß die Rohre untereinander und an dem Kraftdrehkopf 8 axial festgelegt sind und eine axiale Bohrkraft auf das Bohrgestänge (die Kellystange 1) aufgebracht werden kann. Durch entgegengesetzte Drehung können die Verriegelungen in bekannter Weise wieder gelöst werden.

Mit dem Tragseil 4 und einer zugehörigen Seilwinde 18 kann die Bohr- oder Kellystange 1 angehoben und abgesenkt werden. Mit dem Vorschubseil 14 (alternativ mit einem hydraulischen Vorschubzylinder) kann der Kraftdrehkopf 8 angehoben und mit der Vorschubbewegung beim Bohren zusammen mit der Bohrstange 1 abgesenkt werden.

Dieser bisher beschriebene Aufbau und die Betriebsweise sind aus dem Stand der Technik bekannt.

Zur Messung der Zug- oder Hebekraft F₁ in dem Tragseil 4 sowie der Zug- oder Hebekraft F₂ in dem Vorschubseil 14, das den Kraftdrehkopf 8 trägt, oder alternativ in einer entsprechenden hydraulischen Zylindereinrichtung, sind jeweilige Kraftmeßeinrichtungen oder Sensoren (nicht dargestellt) vorgesehen, die ein jeweiliges Zugkraftsignal an eine Vergleichseinrichtung liefern.

In Fig. 4 ist ein Drehbohrgerät mit einem Hydraulikzylinder als Halte- oder Vorschubeinrichtung für den Kraftdrehkopf 8 dargestellt. Die nachfolgenden Kräftebetrachtungen gelten sowohl für Zylinder als auch für Winden als Vorschubeinrichtungen.

Bei der nachfolgenden schrittweisen Betrachtung werden zur Vereinfachung lediglich das Gewicht der Rohre 2, 6 und 7 (d. h. ohne Gewicht des Bohrwerkzeugs, des Kraftdrehkopfes oder dergleichen) berücksichtigt.

Vor dem Herausziehen oder Anheben der Bohrstange 1 stützt sich das äußere Rohr 7 mit seinem topfartigen Absatz 20 (siehe Fig. 2) am Kraftdrehkopf 8 ab, so daß der Kraftdrehkopf 8 das Gewicht der gesamten Bohrstange 1 trägt. Fig. 2 zeigt ferner auf dem Kraftdrehkopf 8 angebrachte Dämpfungseinrichtung mit Federn 21. An den Federn 21 können Meßeinrichtungen zur Krafterfassung angebracht sein. Besonders einfach kann durch kraftproportionale Wegmessung oder durch Piezokraftaufnehmer oder dergleichen die Messung durchgeführt werden.

Gegenüber der Messung der Zug- oder Hebekraft F₂ Vorhubseil 14 wird hier nicht das Gewicht des Kraftdrehkopfes 8 mitgemessen.

Es ergibt sich die folgende Kräftegleichung:${\text{F}}_{\text{1}} {\text{= 0; F}}_{\text{2}} {\text{= F}}_{\text{R1}} {\text{+ F}}_{\text{R2}} {\text{+ F}}_{\text{R3}} \text{;}$

Dabei ist mit F_{R1}, F_{R2} und F_{R3} jeweils die Gewichtskraft des inneren, des mittleren und des äußeren Rohres 2 bzw. 6 bzw. 7 bezeichnet (siehe Fig. 4).

Beim anfänglichen Anheben der Bohrstange 1 wird zuerst das innere Rohr 2 über das Tragseil 4 angehoben:${\text{F}}_{\text{1}} {\text{= F}}_{\text{R1}} {\text{; F}}_{\text{2}} {\text{= 0 + F}}_{\text{R2}} {\text{+ F}}_{\text{R3}} \text{;}$

Beim weiteren Anheben gelangt das innere Rohr 2 an einen Längsanschlag am mittleren Rohr 6 und hebt dieses mit an:${\text{F}}_{\text{1}} {\text{= F}}_{\text{R1}} {\text{+ F}}_{\text{R2}} {\text{; F}}_{\text{2}} {\text{= 0 + 0 + F}}_{\text{R3}} \text{;}$

Beim weiteren Anheben gelangt schließlich das innere Rohr 2 mit dem mittleren Rohr 6 an den Längsanschlag des äußeren Rohres 7 und hebt dieses relativ zum Kraftdrehkopf 8 mit an:${\text{F}}_{\text{1}} {\text{= F}}_{\text{R1}} {\text{+ F}}_{\text{R2}} {\text{+ F}}_{\text{R3}} {\text{; F}}_{\text{2}} \text{= 0 + 0 + 0;}$

In der Vergleichseinrichtung wird die Zugkraft F₁ unter Berücksichtigung des schon erfolgten Hubweges des Tragseils 4 mit den gespeicherten Gewichtskräften F_{R1}, F_{R2} und F_{R3} verglichen, wobei bei ordnungsgemäßem Betrieb während einem ersten Hubweg, der der Länge des inneren Rohres 2 proportional ist, sowie während der weiteren Hubwege die oben genannten Kräfteverhältnisse auftreten werden. Weichen die gemessenen Kraftwerte F, von den zulässigen, berechneten Kraftwerten um mehr als einen bestimmten Kraftwert voneinander ab, wie dies bei einem gegenseitigen Verklemmen zweier Rohre auftreten kann, wird von der Vergleichseinrichtung ein Signal erzeugt. Dieses Signal wird beispielsweise in der Kabine 17 des Geräteträgers 16 als Warnsignal dargestellt, beispielsweise als optische Anzeige oder als akustisches Warnsignal, so daß die Bedienperson rechtzeitig eine Aktion einleiten kann. So kann sie beispielsweise das Anheben stoppen und durch Absenken die verklemmten Rohre wieder lösen. Das Signal kann aber auch eine Steuerung betätigen, die von sich aus das weitere Anheben der Bohrstange stoppt.

Durch Wegmessung an dem Seil 14 kann die Position des Kraftdrehkopfes 8 am Mast 12 und damit die Ausgangsposition der Bohrstange 1 beim Hochziehen bestimmt werden und eine Null-Einstellung für das Tragseil 4 bei Beginn des Hochziehens vorgenommen werden. Es kann daher bei jeder Höhenposition des Drehantriebs 9 am Mast 12 dieses Verfahren dadurch vorgenommen werden, daß die Positionsabweichung des Drehantriebs von der Nullstellung bei der Seilwegmessung am Seil 4 berücksichtigt wird, d.h. je nach Richtung addiert oder subtrahiert wird.

Die obigen Kräftegleichungen zeigen, daß mit unterschiedlichen Meßmöglichkeiten und Meßanordnungen das erfindungsgemäße Ziel erreicht werden kann. So kann entweder nur die Kraft F₁ im Tragseil 4 oder nur die für den Kraftdrehkopf 8 erforderliche Haltekraft F₂ gemessen werden, die dann mit den theoretisch vorhandenen Zugkräften verglichen werden, die sich jeweils in Abhängigkeit vom zurückgelegten Hubweg und der damit einhergehenden theoretischen Gewichtskraftveränderung aufgrund der in unterschiedlicher Anzahl zu haltenden Rohre verändern. Jedoch können auch die Kräfte F₁ und F₂ verglichen werden, um ein Signal zu erhalten, das über den sicheren Betrieb beim Hochziehen einer teleskopierbaren Bohrstange Auskunft gibt.

## Patentansprüche

1. Verfahren zum Überwachen des bestimmungsgemäßen Verhaltens einzelner Rohre einer teleskopierbaren Bohrstange (1) beim Hochziehen der auseinandergezogenen Rohre, wobei das äußere, obere Rohr anfangs an einer Drehantriebs-Halteeinrichtung abgestützt ist und das Hochziehen mit dem inneren, unteren Rohr beginnt, welches jedes weitere Rohr nach einem jeweiligen festgelegten Hubweg mitnimmt,
**dadurch gekennzeichnet,**
**daß** eine für die Drehantriebs-Halteeinrichtung (8) erforderliche Haltekraft gemessen wird und mit der theoretischen Zugkraft aufgrund des Gewichts der Rohre (2, 6, 7) verglichen wird, wobei die Zugkraft anfangs durch das Gesamtgewicht der Rohre (2, 6, 7) bestimmt und in Abhängigkeit vom zurückgelegten Hubweg sukzessive um das Gewicht zumindest eines weiteren Rohres (6, 2) vermindert wird, und
**daß** ein Signal erzeugt wird, wenn die gemessene Haltekraft um einen bestimmten Wert unter die dem jeweiligen Hubweg entsprechende Zugkraft fällt.

2. Verfahren zum Überwachen des bestimmungsgemäßen Verhaltens einzelner Rohre einer teleskopierbaren Bohrstange (1) beim Hochziehen der auseinandergezogenen Rohre, wobei das äußere, obere Rohr anfangs an einer Drehantriebs-Halteeinrichtung abgestützt ist und das Hochziehen mit dem inneren, unteren Rohr beginnt, welches jedes weitere Rohr nach einem jeweiligen festgelegten Hubweg mitnimmt,
**dadurch gekennzeichnet,**
**daß** eine Hubkraft zum Hochziehen der Rohre (2, 6, 7) in Abhängigkeit vom erfaßten Hubweg gemessen und mit einer theoretischen Zugkraft aufgrund des Gewichts der Rohre (2, 6, 7) verglichen wird, wobei die Zugkraft anfangs von dem Gewicht des unteren Rohres (2) bestimmt und in Abhängigkeit vom zurückgelegten Hubweg sukzessive durch Addition des Gewichts zumindest eines weiteren Rohres (6, 7) erhöht wird, und
**daß** ein Signal erzeugt wird, wenn die gemessene Hubkraft die dem jeweiligen Hubweg entsprechende Zugkraft um einen bestimmten Wert übersteigt.

3. Verfahren nach Anspruch 1 oder 2,
**dadurch gekennzeichnet,**
**daß** das Signal in eine Warnmeldung für eine Bedienperson umgesetzt wird.

4. Verfahren nach einem der Ansprüche 1 bis 3,
**dadurch gekennzeichnet,**
**daß** die Ausgangspositionen der Drehantriebs-Halteeinrichtung (8) und der Bohrstange (1) bestimmt und für eine Null-Einstellung der Hubwegmessung vor dem Hochziehen der Bohrstange (1) verwendet wird.

5. Schutzvorrichtung für eine teleskopierbare Bohrstange, die ein inneres Rohr zum Tragen eines Bohrwerkzeugs, ein äußeres Rohr, in dem das innere Rohr zwischen zwei Anschlägen axial beweglich geführt und in einer Verriegelungsstellung drehfest festlegbar ist,
einen Drehantrieb für die Bohrstange, der am äußeren Rohr angreift und mittels einer Drehantriebs-Halteeinrichtung heb- und senkbar ist, und
eine mit dem inneren Rohr verbundene Bohrstangen-Trageinrichtung zum Anheben und Absenken der Bohrstange aufweist,
**dadurch gekennzeichnet,**
**daß** sie eine Meßeinrichtung zum Erfassen der Hub- oder Zugkraft zwischen der Bohrstangen-Trageinrichtung (4) und der Bohrstange (1) und/oder eine Meßeinrichtung zum Erfassen der Haltekraft zwischen der Drehantriebs-Halteeinrichtung (14) und dem Drehantrieb (9) aufweist, und
**daß** ein Vergleicher vorgesehen ist, der beim Hochziehen der Bohrstange (1) die Hub- oder Zugkraft und/oder die Haltekraft mit einer theoretischen Gewichtskraft aufgrund der Anzahl der in Abhängigkeit vom Hubweg jeweils zu tragenden Rohre vergleicht und ein Signal erzeugt, wenn die Hub- oder Zugkraft und/oder die Haltekraft um einen bestimmten Wert von der jeweils zu tragenden theoretischen Gewichtskraft abweicht.

6. Schutzvorrichtung nach Anspruch 5,
**dadurch gekennzeichnet,**
**daß** die Bohrstangen-Trageinrichtung (4) und die Drehantriebs-Trageinrichtung (14) jeweils eine Winde (18 bzw. 15) mit einem Tragseil (4, 14) aufweist.

7. Schutzvorrichtung nach Anspruch 5 oder 6,
**dadurch gekennzeichnet,**
**daß** die Meßeinrichtungen die Zugkräfte in den Tragseilen (4, 14) messen.

8. Schutzvorrichtung nach einem der Ansprüche 5 bis 7, **dadurch gekennzeichnet,**
**daß** das Signal als Warnsignal auf eine Anzeige für eine Bedienperson übertragen wird.

9. Schutzvorrichtung nach einem der Ansprüche 5 bis 7,
**dadurch gekennzeichnet,**
**daß** das Signal bzw. das Warnsignal einer Steuerung für das Hochziehen der Bohrstange (1) zugeführt wird.

10. Schutzvorrichtung nach Anspruch 9,
**dadurch gekennzeichnet,**
**daß** das Signal bzw. das Warnsignal in der Steuerung zum Hochziehen der Bohrstange (1) eine Sicherheitsbetätigung vornimmt.

11. Schutzvorrichtung nach einen der Ansprüche 5 bis 10, **dadurch gekennzeichnet,**
**daß** die Gewichtskraft der Bohrstange (1) am Kraftdrehkopf (8) durch eine Meßeinrichtung bestimmt wird.

12. Schutzvorrichtung nach Anspruch 11,
**dadurch gekennzeichnet,**
**daß** die Bohrstange (1) über eine Federeinrichtung (21) am Kraftdrehkopf (8) abgestützt ist, und daß durch Messung des Federweges die Auflagekraft der Bohrstange (1) bestimmt wird.

## Claims

1. Method for monitoring the intended behaviour of individual pipes of a telescopic drill bar (1) during the hoisting of the extended pipes, wherein the outer, upper pipe is initially supported on a rotary drive holding device and the hoisting is started with the inner, lower pipe which takes along each further pipe after a respective predetermined lifting height,
**characterized in that**
a retention force required for the rotary drive holding device (8) is measured and compared with the theoretical tensile force on the basis of the weight of the pipes (2, 6, 7), in which the tensile force is initially determined by the total weight of the pipes (2, 6, 7) and, as a function of the lifting height covered, is reduced successively by the weight of at least one further pipe (6, 2), and
**in that** a signal is generated if the measured retention force drops by a specific value below the tensile force corresponding to the respective lifting height.

2. Method for monitoring the intended behaviour of individual pipes of a telescopic drill bar (1) during the hoisting of the extended pipes, wherein the outer, upper pipe is initially supported on a rotary drive holding device and the hoisting is started with the inner, lower pipe which takes along each further pipe after a respective predetermined lifting height,
**characterized in that**
a lifting force for hoisting the pipes (2, 6, 7) is measured as a function of the detected lifting height and compared with a theoretical tensile force on the basis of the weight of the pipes (2, 6, 7), in which the tensile force is initially determined by the weight of the lower pipe (2) and, as a function of the lifting height covered, is increased successively by adding the weight of at least one further pipe (6, 7), and
**in that** a signal is generated if the measured lifting force exceeds the tensile force corresponding to the respective lifting height by a specific value.

3. Method according to claim 1 or 2,
**characterized in that**
the signal is transformed into a warning notice for an operating person.

4. Method according to any one of claims 1 to 3,
**characterized in that**
the starting positions of the rotary drive holding device (8) and the drill bar (1) are determined and used for a zero setting of the measurement of the lifting height prior to the hoisting of the drill bar (1).

5. Protection device for a telescopic drill bar, which includes an inner pipe for supporting a drill tool,
an outer pipe in which the inner pipe is guided in an axially movable manner between two stops and can be rotationally fixed in a locking position,
a rotary drive for the drill bar which engages on the outer pipe and can be lifted and lowered by means of a rotary drive holding device, and
a drill bar supporting device connected to the inner pipe for lifting and lowering the drill bar,
**characterized in that**
said device includes a measuring device for detecting the lifting or tensile force between the drill bar supporting device (4) and the drill bar (1) and/or a measuring device for detecting the retention force between the rotary drive holding device (14) and the rotary drive (9), and
**in that** a comparator is provided which compares during the hoisting of the drill bar (1) the lifting or tensile force and/or the retention force with a theoretical weight force on the basis of the number of pipes that are to be supported respectively as a function of the lifting height and generates a signal if the lifting or tensile force and/or the retention force differs by a specific value from the theoretical weight force that is to be supported respectively.

6. Protection device according to claim 5,
**characterized in that**
the drill bar supporting device (4) and the rotary drive supporting device (14) each have a winch (18 and 15 resp.) with a supporting rope (4, 14).

7. Protection device according to claim 5 or 6,
**characterized in that**
the measuring devices measure the tensile forces in the supporting ropes (4, 14).

8. Protection device according to any one of claims 5 to 7,
**characterized in that**
the signal is transmitted as a warning signal to a display for an operating person.

9. Protection device according to any one of claims 5 to 7,
**characterized in that**
the signal or the warning signal is supplied to a control for hoisting the drill bar (1 ).

10. Protection device according to claim 9,
**characterized in that**
the signal or warning signal carries out a safety operation in the control for hoisting the drill bar (1).

11. Protection device according to any one of claims 5 to 10,
**characterized in that**
the weight force of the drill bar (1) on the power rotary head (8) is determined by a measuring device.

12. Protection device according to claim 11,
**characterized in that**
the drill bar (1) is supported on the power rotary head (8) by means of a spring device (21) and **in that** the bearing force of the drill bar (1) is determined by measuring the spring travel.

## Revendications

1. Procédé de contrôle du bon comportement de différents tubes d'une tige de forage télescopique (1) lors de la remontée des tubes étirés, le tube extérieur supérieur extérieur étant d'abord soutenu sur un dispositif de maintien d'entraînement rotatif et la remontée débutant par le tube intérieur inférieur, lequel entraîne avec lui chaque tube suivant après une course respective définie,
***caractérisé***
***en ce qu'***une force de maintien nécessaire au dispositif (8) de maintien d'entraînement rotatif est mesurée et comparée à la force de traction théorique basée sur le poids des tubes (2, 6, 7), la force de traction étant déterminée initialement par le poids total des tubes (2, 6, 7) et étant réduite successivement du poids d'au moins un autre tube (6, 2) en fonction de la course couverte, et
*en ce qu*'un signal est produit lorsque la force de maintien mesurée descend d'une valeur déterminée au-dessous de la force de traction correspondant à la course respective.

2. Procédé de contrôle du bon comportement de différents tubes d'une tige de forage télescopique (1) lors de la remontée des tubes étirés, le tube extérieur supérieur extérieur étant d'abord soutenu sur un dispositif de maintien d'entraînement rotatif et la remontée débutant par le tube intérieur inférieur, lequel entraîne avec lui chaque tube suivant après une course respective définie,
***caractérisé***
***en ce qu'***une force de levage pour remonter les tubes (2, 6, 7) est mesurée en fonction de la course détectée et comparée à une force de traction théorique basée sur le poids des tubes (2, 6, 7), la force de traction étant déterminée initialement par le poids total du tube inférieur (2) et étant augmentée successivement par ajout du poids d'au moins un autre tube (6, 7) en fonction de la course couverte, et
***en ce qu'***un signal est produit quand la force de levage mesurée dépasse d'une valeur déterminée la force de traction correspondant à la course respective.

3. Procédé selon la revendication 1 ou 2, ***caractérisé en ce que*** le signal est converti en un message d'alerte pour un personnel opérateur.

4. Procédé selon l'une quelconque des revendications 1 à 3, ***caractérisé en ce que*** les positions de départ du dispositif (8) de maintien d'entraînement rotatif et de la tige de forage (1) sont déterminées et utilisées pour un réglage du zéro de la mesure de course avant la remontée de la tige de forage (1).

5. Dispositif de protection d'une tige de forage télescopique qui présente un tube intérieur pour porter un outil de forage, un tube extérieur dans lequel le tube intérieur est guidé de manière mobile axialement entre deux butées et peut être immobilisé de manière immobile en rotation dans une position de verrouillage,
un entraînement rotatif pour la tige de forage, qui se met en prise sur le tube extérieur et peut être monté et descendu au moyen d'un dispositif de maintien d'entraînement rotatif, et
un dispositif porteur de tige de forage relié au tube intérieur pour lever et descendre la tige de forage,
***caractérisé***
***en ce qu'***il comprend un dispositif de mesure pour détecter la force de levage ou de traction entre le dispositif (4) porteur de la tige de forage et la tige de forage (1) et/ou un dispositif de mesure pour détecter la force de maintien entre le dispositif (14) de maintien d'entraînement rotatif et l'entraînement rotatif (9), et
***en ce qu*'**uncomparateur est présent qui, lors de la remontée de la tige de forage (1), compare la force de levage ou de traction et/ou la force de maintien avec une force de poids théorique sur la base du nombre de tubes devant être portés en fonction de la course, et qui produit un signal quand la force de levage ou de traction et/ou la force de maintien présente un écart déterminé par rapport à la force de poids théorique à porter.

6. Dispositif de protection selon la revendication 5, ***caractérisé en ce que*** le dispositif (4) porteur de la tige de forage et le dispositif (14) porteur d'entraînement rotatif présentent chacun un treuil (respectivement 18, 15) avec un câble porteur (4, 14).

7. Dispositif de protection selon la revendication 5 ou 6, ***caractérisé en ce que*** les dispositifs de mesure mesurent les forces de traction dans les câbles porteurs (4, 14).

8. Dispositif de protection selon l'une quelconque des revendications 5 à 7, ***caractérisé en ce que*** le signal est transmis en tant que signal d'alerte sur un affichage destiné à un personnel opérateur.

9. Dispositif de protection selon l'une quelconque des revendications 5 à 7, ***caractérisé en ce que*** le signal ou le signal d'alerte est envoyé à une commande pour la remontée de la tige de forage (1).

10. Dispositif de protection selon la revendication 9, ***caractérisé en ce que*** le signal ou le signal d'alerte effectue un actionnement de sécurité dans la commande destinée à la remontée de la tige de forage (1).

11. Dispositif de protection selon l'une quelconque des revendications 5 à 10, ***caractérisé en ce que*** la force de poids de la tige de forage (1) est déterminée par un dispositif de mesure sur la tête rotative motrice (8).

12. Dispositif de protection selon la revendication 11, ***caractérisé en ce que*** la tige de forage (1) est soutenue sur la tête rotative motrice (8) par l'intermédiaire d'un dispositif (21) à ressort, et ***en ce que*** la force d'appui de la tige de forage (1) est déterminée en mesurant la course du ressort.
